# EUROPÄISCHE PATENTSCHRIFT

(11) **EP 2 283 972 B1**
(45) Veröffentlichungstag und Bekanntmachung des Hinweises auf die Patenterteilung: **24.12.2014**
(21) Anmeldenummer: 10168656.6
(22) Anmeldetag: 07.07.2010
(51) Int. Cl.: B25B 5/00, B25B 5/12, B25B 5/16

(54) **Fixierelement**
Fixing element
Elément de fixation

(30) Priorität: 13.08.2009 DE 202009010848 U
(43) Veröffentlichungstag der Anmeldung: 16.02.2011
(73) Patentinhaber: Horst Witte Gerätebau Barskamp KG, 21354 Bleckede (DE)
(72) Erfinder: Witte, Andreas, 21354 Bleckede (DE)
(74) Vertreter: Raffay & Fleck

(56) Entgegenhaltungen:
- EP-A1- 1 707 915
- DE-A1- 4 037 616
- DE-A1- 10 124 927
- DE-U1-202005 014 871
- US-A- 4 691 907
- US-A1- 2008 185 761

## Beschreibung

Die vorliegende Erfindung betrifft ein Fixierelement zum Festlegen von Werkstücken an Aufspannvorrichtungen mit den Merkmalen des Oberbegriffs des Patentanspruchs 1. Ein derartiges Fixierelement ist aus dem Dokument EP 1 707 915 A bekannt.

Derartige Fixierelemente sind bekannt, sie finden insbesondere als sogenannte Kniehebelspanner in vielfacher Weise Verwendung.

So ist in der DE 20 2005 014 871 U1 ein Fixierelement gezeigt und beschrieben. Das dort gezeigte Element ist modular aufgebaut aus einem ersten, das Hebelarmlager tragenden Element, einem L-förmigen Brückenstück sowie einem auf einem der L-Schenkel des Brückstückes in vorgegebenen Rastpositionen längsverschiebbar und in Richtung quer zu der Längsverschiebbarkeit höhenverstellbaren Gegenlagerstück.

Anders als im Stand der Technik zuvor bekannte derartige Fixierelemente, die einteilig gebildet sind, ermöglicht das aus der DE 20 2005 014 871 U1 bekannte Fixierelement bereits eine größere Auswahl an Einstellpositionen, so dass mit einem einzigen Fixierelement unterschiedlichste Aufbausituationen bewerkstelligt werden können, für die zuvor verschiedene, massiv bzw. einstückig ausgebildete Fixierelemente hätten vorgehalten bzw. verwendet werden müssen. Dies zahlt sich insbesondere im Bereich des Aufbaus von dreidimensionalen Aufspannvorrichtungen für komplex geformte dreidimensionale Werkstücke, wie etwa Automobilkarosserieteile, Gehäuseteile von Mobiltelefonen oder sonstigen Elektrogeräten und dgl. aus. Denn bei derartigen Vorrichtungen müssen kompliziert im Raum angeordnete Festlegungspunkte exakt erreicht werden, z.B. durch den Aufbau von Aufspannvorrichtungen aus Streben und Anbauelementen. In diesen Situationen ist es nicht immer gegeben, dass ein einheitliches Fixierelement zum Ansteuern eines exakt definierten und hinsichtlich seiner Lage im Raum genau anzusteuernden Fixierpunktes genutzt werden kann. Der modulare Aufbau des Fixierelementes gemäß der DE 20 2005 014 871 U1 hat sich insoweit bewährt.

Allerdings gibt es nach wie vor einen Mangel an Flexibilität hinsichtlich der Raumausnutzung beim Vorrichtungsbau (Aufbau der Aufspannvorrichtung insgesamt). Denn das Fixierelement gemäß der DE 20 2005 014 781 U1 wird regelmäßig an einer Aufspannvorrichtung mittels entsprechender Einrichtungen festgelegt, die wiederum an dem modularen Element mit dem Gegenlager angreifen. Hierbei ergibt sich lediglich eine Einbaurichtung hinsichtlich einer Drehorientierung um die Längsachse des in der DE 20 2005 014 781 U1 gezeigte Modulelementes mit dem Gegenlager. Allenfalls sind zwei um jeweils 180° verdrehte Einbausituationen möglich.

Häufig ist es jedoch im Vorrichtungsbau schwierig bis unmöglich, in einer solchen Richtung ausreichend Platz und Raum zu schaffen für eine einfache Bedienbarkeit des Fixierelementes. In diesen Fällen muss die Vorrichtung insgesamt etwa ausladender und weniger kompakt gebaut werden, oder es müssen spezielle Fixierelemente angefertigt werden bzw. es müssen Fixierelemente verwendet werden, die anders als die kostengünstig manuell zu betätigenden Elemente über komplizierte und teure automatisierte Techniken verfügen. Im letzteren Fall ist dann zusätzlich die entsprechende Versorgung zu legen, was wiederum nicht nur einen Bauaufwand, sondern auch einen Platzbedarf nach sich zieht.

Diesem Problem widmet sich die vorliegende Erfindung. Mit ihr soll also ein modular aufgebautes Fixierelemente angegeben werden, das eine weitere Erhöhung der Flexibilität mit sich bringt, indem insbesondere auch schiefwinkelige Einbausituationen für das Fixierelement gegeben sind.

Diese Aufgabe wird erfindungsgemäß gelöst mit einem Fixierelement gemäß den Merkmalen des Patentanspruchs 1. Vorteilhafte Weiterbildungen eines solchen Fixierelementes sind in den Merkmalskombinationen der abhängigen Ansprüche 2 bis 7 benannt.

Dabei besteht der wesentliche Lösungsansatz darin, das Fixierelement mit wenigstens zwei Modulstücken zu gestalten, von denen eines das Andrückstück, das weitere das Gegenlager trägt. Die Besonderheit besteht nun darin, dass diese beiden Module bzw. Teile um eine Drehachse verdrehbar und in einem Drehwinkel einstellbar zueinander festlegbar sind. Diese Verdrehbarkeit schließt insbesondere eine Verdrehbarkeit und einstellbare Festlegung in anderen Winkeln als 180° mit ein, so dass abhängig von der jeweiligen Montagesituation in einer komplex aufgebauten und raumsparend gebildeten Vorrichtung ein passender Drehwinkel eingestellt werden kann, um einerseits die Lage des Anlage- bzw. Fixierpunktes für das Werkstück exakt zu treffen, andererseits die räumlichen Gegebenheiten derart auszunutzen, dass die Bauweise weiterhin kompakt und mit möglichst wenig Teilen für die Aufspannvorrichtung erfolgt, und auch eine einfache Bedienbarkeit des Fixierelementes gegeben ist.

Für eine bessere Stabilität hinsichtlich der Verdrehbarkeit ist ferner die Lösung gewählt , bei der der zapfenartige Fortsatz einen eckigen, insbesondere quadratischen Querschnitt aufweist. Die Hülse oder Schelle weist eine regelmäßig gebildete, vielstrahlige, stern- oder sonnenförmige Innenkontur auf, die zu einem um vorgegebene Winkelsprünge verdrehbaren Eingriff mit dem einen eckigen, insbesondere quadratischen Querschnitt aufweisenden Zapfen gestaltet ist. Somit ergibt sich je nach Anzahl der Strahlen eine um vorgegebene Winkelsprünge verstellbare, dann sehr drehsicher festlegbare Einstellmöglichkeit.

Insbesondere ist dabei eine Verdrehbarkeit um eine Drehachse von Vorteil, wie sie in Anspruch 2 genannt ist, nämlich eine solche, die in der oder parallel zu der Andrückrichtung, also einer Richtung, in der in der Halteposition das Andrückstück auf ein festzulegendes Werkstück eine Kraft in Richtung des Gegenlagers aufbringt, verläuft. Denn in der Regel ist es eine Möglichkeit der winkeligen Anordnung der ausladenden Elemente des Fixierelementes um diese Drehachse, die zu einer handhabbaren und dennoch kompakten Ausnutzung des Bauraumes für die mit dem erfindungsgemäßen Fixierelement auszustattende Aufspannvorrichtung führt. Wenn, wie in Anspruch 3 angegeben die Drehachse dabei durch einen Punkt verläuft, an dem ein einer Fixierstellung des Fixierelementes Andrückstück und Gegenlager aufeinander liegen bzw. sich einander zum Fixieren eines Werkstückes gegenüberliegen, verändert sich bei einer Änderung bzw. Anpassung der Winkelstellung der Bauteile die Lage eines Fixierpunktes nicht. Dies bietet einen besonderen Vorteil, wenn das erfindungsgemäße Fixierelement in Vorrichtungen zum Aufspannen von Werkstücken verwendet werden soll, die eine bestimmte Lage des Fixierpunktes im Raum vorgeben. Denn hier kann ohne weitere Anpassung und Abstimmung der Vorrichtung einfach die Winkelstellung der Bauteile des Fixierelementes geändert werden.

Insbesondere dann, wenn der zapfenartige Fortsatz sich bei gleichbleibender Querschnittsform und -größe über eine solche Länge erstreckt, dass das Teil mit dem Hebellager über die Hülse oder Schelle an dem zapfenartigen Fortsatz auch in dessen Längsrichtung verschiebbar in unterschiedlichen Positionen einstellbar ist, ergibt sich neben der Verdrehbarkeit um die Längsachse des zapfenartigen Fortsatzes auch eine Höhenverstellbarkeit um die Längsrichtung der Zapfenachse und damit eine weitere Einstellmöglichkeit. Dies kann z.B. genutzt werden, um das Fixierelement an unterschiedliche Stärken des Materials eines einzuspannenden Werkstückes anzupassen.

Eine wie in Anspruch 5 beschriebene vierteilige Ausgestaltung des Fixierelementes erweist sich als besonders flexibel. So können standardisierte Teile Hebelteil, Gegenlagerteil und Verbindungsteil verwendet werden, und es können zur Abstandseinstellung unterschiedliche Brückenteile Einsatz finden.

In der Regel wird das erfindungsgemäße Fixierelement eine Handhabe zum Betätigen des Hebelarmes und Verschwenken des daran angelagerten Andrückstückes aufweisen, auch wenn natürlich automatisch betätigbare Fixierelemente ebenso zur Realisierung der Erfindung möglich sind.

Besonders bevorzugt wird das erfindungsgemäße Fixierelement als Kniehebelspanner gebildet.

Mit einem wie vorstehend allgemein beschriebenen Fixierelement lässt sich, dies sollte bereits aus der vorstehenden Beschreibung klar geworden sein, eine noch höhere Flexibilität im Aufbau von mit dem Fixierelement ausgerüsteten Vorrichtungen zum Aufspannen von Werkstücken erreichen, wobei insbesondere ein raumsparender und damit mit weniger Teilen auskommender Aufbau solcher Vorrichtungen möglich wird.

Weitere Vorteile und Merkmale der Erfindung, die sich aus der voranstehenden allgemeinen Beschreibung womöglich noch nicht ergeben, offenbaren sich aus der nachfolgenden Beschreibung eines Ausführungsbeispiels anhand der beigefügten Figuren. Dabei zeigen:
- Fig. 1: in einer Explosionsdarstellung ein Ausführungsbeispiel eines erfindungsgemäßen Fixierelementes in Form eines aus vier Grundelementen zusammengefügten Kniehebelspanners;
- Fig. 2: den Kniehebelspanner aus Fig. 1 in zusammengefügter Position in einer ersten Winkelausrichtung;
- Fig. 3: den Kniehebelspanner aus Fig. 1 in einer zweiten, gegenüber der Darstellung in Fig. 2 verdrehten Winkelanordnung; und
- Fig. 4: in einer vergrößerten Draufsicht das Zusammenwirken der sternförmigen Innenkontur der Schelle mit der quadratischen Außenkontur des zapfenartigen Fortsatzes zur im Drehwinkel einstellbaren, dann jedoch drehfesten Verbindung zwischen diesen beiden Elementen.

In den Figuren 1 bis 4 ist ein Ausführungsbeispiel eines erfindungsgemäßen Fixierelements gezeigt, welches hier die Form eines Kniehebelspanners 1 aufweist.

Der Kniehebelspanner 1 in diesem Ausführungsbeispiel ist modular aufgebaut aus insgesamt vier Teilen bzw. Baugruppen. Dies sind ein Gegenlagerstück 2, eine Schelle 6, ein Brückenteil 8 sowie ein Hebelteil 12.

Das Gegenlagerstück 2 ist mit einem Verbindungsmittel 5, hier einer Schraube, an einem Element einer Aufspannvorrichtung festlegbar, um so mit dem Kniehebelspanner 1 einen Fixierpunkt an einer solchen Aufspannvorrichtung auszubilden. Ferner weist das Gegenlagerstück einen im Querschnitt quadratischen zapfenartigen Fortsatz 3 auf, dessen obere Stirnseite die Gegenlagerfläche 4 ausbildet, die eine Anlagefläche für ein festzulegendes Werkstück darstellt.

Über den zapfenartigen Fortsatz 3 kann die Schelle 6 mit einer stern- bzw. sonnenförmigen Innenkontur 7 in verschiedenen Drehwinkeln um die Längsachse des zapfenartigen Fortsatzes 3 einstellbar geschoben und durch Festziehen der Schrauben 10 festgelegt werden. An der Schelle 6 wird durch Eingeben in den durch die Schrauben 10 überbrückten Schlitz das Brückenteil 8 festgelegt, wobei die Schrauben 10 durch die Öffnungen 9 geführt werden. Das Brückenteil 8 ist L-förmig, wobei an dem Ende des zweiten Schenkels weitere Öffnungen 11 angeordnet sind, an denen über Schrauben 13 das Hebelteil 12 festgelegt werden kann. Das Hebelteil 12 weist einen um ein Hebelarmlager 17 verschwenkbar gelagerten Hebelarm auf, an dessen freiem Ende ein Andrückstück 15 angeordnet ist.

Der Hebelarm 14 ist über eine Handhabe 16 verschwenkbar, wobei eine Kulissenführung für die erforderlichen Zustellbewegungen des Kniehebelspanners sorgt. In den Figuren 1 bis 3 sind der Hebelarm 14 und die Handhabe 16 jeweils in zwei unterschiedlichen Positionen, der Offenstellung sowie der Spannstellung gezeigt. In der Spannstellung befindet sich der Hebelarm 14 waagerecht, so dass das Andrückstück 15 in Ausrichtung zu der Längsachse des zapfenartigen Fortsatzes 3 der Gegenlagerfläche 4 gegenüberliegt. Die Handhabe 16 ist dabei ausgestellt im Wesentlichen in axialer Verlängerung des Hebelarms 14 in dieser Position. In der gelösten Position ist der Hebelarm 14 aufrecht stehend im Wesentlichen in Verlängerung der Längsachse des Schenkels des Brückenteils 8 mit den Öffnungen 11, die Handhabe 16 ist in Richtung des aufgestellten Hebelarms 14 verschwenkt. In den Figuren ist das Andrückstück 5 in der geöffneten Stellung des Hebelarms 14 nicht mit eingezeichnet.

In den Figuren 2 und 3 ist zu erkennen, dass zur Anlage des Werkstückes auf die Gegenlagerfläche 4 ein Anlegestück 18 aufgesetzt ist. Dies ist in eine Öffnung 19 in der Gegenlagerfläche 4 eingesetzt, z.B. mit einem Stift oder aber mit einem Schraubgewinde dort verschraubt. Dieses Anlegestück 18 dient einer noch präziseren Festlegung des Werkstückes, das es mit dem Kniehebelspanner 1 zu fixieren gilt.

Ferner ist in den Figuren 2 und 3 zu erkennen, dass der Kniehebelspanner 1 in diesem Ausführungsbeispiel mit unterschiedlichen Winkelpositionen um die Längsachse der zapfenartigen Verlängerung 3 festgelegt werden kann. So sind diese Positionen in den Figuren 2 und 3 unterschiedlich. Während in Fig. 2 die Schelle 6 und der zapfenartige Fortsatz 3 derart zueinander ausgerichtet sind, dass das Brückenteil 8 dem mit der Schraube 5 versehenen Fortsatz des Gegenlagerstücks 2 diametral gegenüberliegt, schließen das Brückenteil 8 und dieser Fortsatz des Gegenlagerstücks 2 in Fig. 3 einen von 180° abweichenden Winkel zueinander ein. Der Hebelarm 4, in den längsverstellbar verschiebbar das Andrückstück 15 mit einem Einsatz 20 festlegbar ist, ist dabei so bemessen und angelegt, bzw. der Einsatz 20 ist in Längsrichtung des Hebelarms 14 soweit eingeschoben, dass das Andrückstück 15 mittig auf die Längsachse des zapfenartigen Fortsatzes zeigt, wenn die Spannposition angewählt ist. Dies ermöglicht eine freie Verdrehbarkeit der Elemente Schelle 6 und zapfenartiger Fortsatz 3 zueinander, ohne dass in irgendeiner der Drehpositionen der Fixierpunkt der Vorrichtung verändert wäre, ein Aufspannen, also ein Zusammentreffen von Andrückstück 15 und Gegenlagerfläche 4 (bzw. zwischengelegtes Anlegestück 18), nicht mehr erfolgte.

Das Zusammenspiel zwischen der Innenkontur 7 der Schelle 6 und dem zapfenartigen Fortsatz 3 ist in der schematischen Ansicht in Fig. 4 noch einmal sehr gut zu erkennen. Durch die hohe Anzahl von jeweils rechtwinklig zulaufenden "Strahlen" bzw. "Zacken" der sternförmigen Innenkontur 7 ergeben sich eine Vielzahl von gerastert wählbaren Winkeleinstellungen zwischen der Schelle 6 und dem zapfenartigen Fortsatz 3, wodurch ein hohes Maß an Flexibilität bei der Einrichtung des Fixierelementes und letztlich dessen Einbau in der Aufspannvorrichtung erreicht wird.

Mit dem Zusammenspiel zwischen zapfenartigem Fortsatz 3 und Schelle 6 kann aber nicht nur eine Einstellbarkeit hinsichtlich des Winkels erzielt werden, sondern auch eine Einstellbarkeit hinsichtlich der Höhe, d.h. des Abstandes zwischen dem Andrückstück 15 und der Gegenlagerfläche 4. Denn der zapfenartige Fortsatz 3 ist mit gleichbleibendem Querschnitt über eine solche Höhe ausgebildet, dass die Schelle 6 mit ihrer Innenkontur 7 entlang der Längsrichtung des zapfenartigen Fortsatzes 3 verschoben und in beliebigen Längspositionen durch Fixieren der Schrauben 10 und damit Verklemmen der Schelle 6 festgelegt werden kann. Dabei ist natürlich zu beachten, dass die Schelle 6 in ihren Dimensionen (Bemaßung der Innenkontur 7 und Öffnungsweite des Schlitzes mit den durchgeführten Schrauben 10) derart ausgeführt wird, dass beim Festlegen des Brückenteils 8 sowohl ein ausreichendes Zusammenziehen der Innenkontur 7 durch elastische Verformung der Schelle 6 für eine kraftschlüssige Verbindung zwischen der Schelle 6 und dem zapfenartigen Fortsatz 3 als auch eine sichere Klemmverbindung mit dem Brückenteil 8 erfolgen, um die Verbindung insgesamt auch unter den beim Festlegen eines Werkstückes auftretenden Kräften stabil zu gestalten.

Aus den voranstehenden Beschreibungen wird ohne weiteres deutlich, dass mit dem erfindungsgemäßen Fixierelement ein stark erhöhtes Maß an Flexibilität bei der Einrichtung von Vorrichtungen zum Aufspannen von Werkstücken erreicht werden kann, indem insbesondere durch die Verdrehbarkeit in der Verbindung zwischen der Schelle 6 und dem zapfenartigen Fortsatz 3 die Ausrichtung des raumgreifenden Teils aus Brückenteil 8 und Hebelteil 12 so gestaltet werden kann, dass eine optimale Raumausnutzung der Vorrichtung zum Aufspannen von Werkstücken bei gleichzeitig guter Bedienbarkeit derselben erzielt werden kann.

Auch wird deutlich, dass durch seinen insgesamt modularen Aufbau der in dem Ausführungsbeispiel gezeigte Kniehebelspanner 1 einfach zusammengestellt werden kann. Insbesondere können für unterschiedliche Anwendungsfälle z.B. standardisierte Hebelteil 12, Gegenlagerstück 2 und Schelle 6 bevorratet werden. Um unterschiedliche Abstände zwischen Hebelteil 12 und Gegenlagerstück 2 herzustellen, müssten nun lediglich unterschiedliche Brückenteile 8 eingesetzt und entsprechend angepasste Einsätze 20 für das Andrückstück 15 verwendet werden.

### Bezugszeichenliste

- 1: Kniehebelspanner
- 2: Gegenlagerstück
- 3: zapfenartiger Fortsatz
- 4: Gegenlagerfläche
- 5: Verbindungsmittel
- 6: Schelle
- 7: Innenkontur
- 8: Brückenteil
- 9: Öffnung
- 10: Schraube
- 11: Öffnung
- 12: Hebelteil
- 13: Schraube
- 14: Hebelarm
- 15: Andrückstück
- 16: Handhabe
- 17: Hebelarmlager
- 18: Anlegestück
- 19: Öffnung
- 20: Einsatz

## Patentansprüche

1. Fixierelement zum Festlegen von Werkstücken an Aufspannvorrichtungen mit einem an einem in einem Hebelarmlager (17) verschwenkbar gelagerten Hebelarm (14) angeordneten Andrückstück (15) und einem dem Andrückstück (15) in einer Halteposition gegenüberliegenden Gegenlager (4), wobei das Fixierelement (1) aus wenigstens zwei lösbar miteinander verbindbaren Bauteilen (2, 6, 8, 12) besteht, von denen eines (12) das Hebelarmlager (17) und ein weiteres (2) das Gegenlager (4) trägt, wobei die beiden Teile (2, 12) mit dem Hebelarmlager (17) bzw. dem Gegenlager (4) um eine Drehachse verdrehbar und in einem Drehwinkel einstellbar zueinander festlegbar sind, wobei an dem Teil (2) mit dem Gegenlager (4) ein zapfenartiger Fortsatz (3) gebildet ist, an dem das Teil (12) mit dem Hebellager (17) über eine um die Längsachse des zapfenartigen Fortsatzes (3) verdrehbare Hülse oder Schelle (6) festlegbar ist, **dadurch gekennzeichnet, dass** der zapfenartigen Fortsatz (3) einen eckigen, insbesondere rechteckigen, Querschnitt aufweist und dass die Hülse oder Schelle (6) eine regelmäßig gebildete, vielstrahlige, stern- oder sonnenförmige Innenkontur (7) aufweist, die zu einem um vorgegebene Winkelsprünge verdrehbaren Eingriff mit dem einen eckigen, insbesondere rechteckigen Querschnitt aufweisenden zapfenartigen Fortsatz (3) gestaltet ist.

2. Fixierelement nach Anspruch 1, **dadurch gekennzeichnet, dass** die Drehachse in einer oder parallel zu einer Richtung verläuft, in der in der Halteposition das Andrückstück (15) auf ein festzulegendes Werkstück eine Kraft in Richtung des Gegenlagers (4) aufbringt.

3. Fixierelement nach Anspruch 2, **dadurch gekennzeichnet, dass** die Drehachse durch einen Punkt verläuft, an dem in einer Fixierstellung des Fixierelementes Andrückstück (15) und Gegenlager (4) aufeinander liegen bzw. sich einander zum Fixieren eines Werkstückes gegenüberliegen.

4. Fixierelement nach einem der vorhergehenden Ansprüche, **dadurch gekennzeichnet, dass** der zapfenartige Fortsatz (3) sich mit gleichbleibender Querschnittsform über eine solche Länge erstreckt, dass das Teil (12) mit dem Hebellager (17) über die Hülse oder Schelle (6) an dem zapfenartigen Fortsatz (3) auch in dessen Längsrichtung verschiebbar in unterschiedlichen Positionen festlegbar ist.

5. Fixierelement nach einem der vorhergehenden Ansprüche, **dadurch gekennzeichnet, dass** er vierteilig aufgebaut ist, aus einem Gegenlagerteil (2), welches das Gegenlager (4) trägt, einem Hebelteil (12), an dem des Hebellager (17) angeordnet ist, einem Brückenteil (8) zum Anschluss des Hebelteils (12) an das Gegenlagerteil (2) und einem Verbindungsteil (6) zum Festlegen des Brückenteils (8) an dem Gegenlagerteil (2) in verdrehbar wählbarer Position.

6. Fixierelement nach einem der vorhergehenden Ansprüche, **dadurch gekennzeichnet, dass** es eine Handhabe (16) zum Betätigen des Hebelarmes (14) und Verschwenken des daran gelagerten Andrückstückes (15) aufweist.

7. Fixierelement nach einem der vorhergehenden Ansprüche, **dadurch gekennzeichnet, dass** es ein Kniehebelspanner ist.

## Claims

1. A fixing element for immobilising work pieces on clamping devices with a compression part (15) arranged on a lever arm (14) pivotally mounted in a lever arm bearing (17) and with a counterbearing (4) opposite the compression part (15) in a retaining position, whereas the fixing element (1) consists of at least two components (2, 6, 8, 12) which can be connected to one another in a detachable way, from which one (12) carries the lever arm bearing (17) and another one (2) carries the counterbearing (4), whereas both parts (2, 12) can rotate with the lever arm bearing (17) or the counterbearing (4) around a rotational axis and can be adjusted in a rotational angle with respect to each other, whereas an extension (3) is built in the form of a journal on the part (2) with the counterbearing (4), against which the part (12) with the lever bearing (17) can be adjusted via a rotary sheath or shell (6) around the longitudinal axis of the extension (3) in the form of a journal, **characterised in that** the extension (3) in the form of a journal has a square, in particular a rectangular cross-section and the sheath or shell (6) has a regular shaped, multibeam, star or sun-shaped inside contour (7), which is designed to provide a rotary grip around preset angular jumps with the extension (3) in the form of a journal and having a square, in particular rectangular cross-section.

2. A fixing element according to claim 1, **characterised in that** the rotary axis runs in a direction or parallel to a direction, in which in the retaining position the compression part (15) applies force in the direction of the counterbearing (4) on a work-piece to be immobilised.

3. A fixing element according to claim 2, **characterised in that** the rotary axis runs through a point on which in a fixing position of the fixing element the compression (15) and the counterbearing (4) lie on top of each other or lie opposite to each other for fixing the work piece.

4. A fixing element according to any of the preceding claims, **characterised in that** the extension (3) in the form of a journal extends with constant cross-sectional shape over such a length that the part (12) with the lever bearing (17) can be adjusted in different positions via the sheath or shell (6) against the extension (3) in the form of a journal (3) and can be moved in its longitudinal direction.

5. A fixing element according to any of the preceding claims, **characterised in that** it consists of four parts, of a counterbearing part (2), which carries the counterbearing (4), of a lever part (12), on which the lever bearing (17) is arranged, of a bridging part (8) for connection of the lever part (12) to the counterbearing part (2) and of a connecting part (6) for adjusting the bridging part (8) on the counterbearing part (2) in rotational selectable position.

6. The fixing element according to any of the preceding claims, **characterised in that** it has a manual grip (16) for actuating the lever arm (14) and pivoting the compression part (15) mounted thereon.

7. A fixing element according to any of the preceding claims, **characterised in that** it is a toggle lever clamp.

## Revendications

1. Elément de fixation permettant de fixer des pièces d'usinage sur des systèmes de serrage comportant une pièce de compression (15) disposé contre un bras de levier (14) pivotant dans un palier de bras de levier (17) et comportant un contre-palier (4) opposé à la pièce de compression (15) dans une position de maintien, où l'élément de fixation (1) consiste au moins de deux composants (2, 6, 8, 12) reliés entre eux de manière amovible, dont l'un (12) porte le palier de bras de levier (17) et l'autre (2) porte le contre-palier (4), où les deux pièces (2, 12) peuvent tourner à l'aide du palier de bras de levier (17) ou bien le contre-palier (4) autour d'un axe de rotation et peuvent être fixées dans un angle de rotation de manière réglable l'une par rapport à l'autre, où un embout (3) en forme de tourillon est constitué sur la pièce (2) comportant le contre-palier, embout contre lequel la pièce (12) comportant le palier de levier (17) peut être fixée à l'aide d'une gaine ou d'une coquille (6) rotative par rapport à l'axe longitudinal de l'embout (3) de forme de tourillon, **caractérisé en ce que** l'embout en forme de tourillon (3) présente une section transversale carrée, en particulier rectangulaire, et que la gaine ou la coquille (6) présente un contour interne (7) régulier, à rayons multiples, en forme d'étoile ou de soleil, contour constituant une poignée rotative par rapport à des sauts angulaires prescrits avec l'embout (3) en forme de tourillon présentant une section transversale carrée, en particulier rectangulaire.

2. Elément de fixation selon la revendication 1, **caractérisé en ce que** l'axe de rotation s'étend dans une direction ou parallèlement à une direction, dans laquelle dans la position de maintien la pièce de compression (15) applique une force en direction du contre-palier (4) sur une pièce d'usinage à fixer.

3. Elément de fixation selon la revendication 2 **caractérisé en ce que** l'axe de rotation passe par un point sur lequel dans une position de l'élément de fixation la pièce de compression (15) et le contre-palier (4) repose l'un sur l'autre ou bien sont opposés l'un à l'autre pour fixer une pièce d'usinage.

4. Elément de fixation selon l'une quelconque des revendications précédentes, **caractérisé en ce que** l'embout en forme de tourillon (3) s'étend avec une section transversale constante sur une longueur telle que la pièce (12) peut être déplacée dans avec le palier de levier (17) via la gaine ou la coquille (6) sur l'embout en forme de tourillon (3) même dans sa direction longitudinale et fixée dans diverses positions.

5. Elément de fixation selon l'une quelconque des revendications précédentes, **caractérisé en ce qu'**il consiste de quatre parties, d'une pièce de contre-palier (2), qui porte le contre-palier (4), d'une pièce de levier (12), contre laquelle le palier de levier (17) est aménagé, d'une pièce de pontage (8) pour connecter la pièce de levier (12) à la pièce de contre-palier (2) et d'une pièce de connexion (6) pour fixer la pièce de pontage (8) contre la pièce de contre-palier (2) dans une position rotative sélectable.

6. Elément de fixation selon l'une quelconque des revendications précédentes, **caractérisé en ce qu'**il présente une poignée (16) pour actionner le bras de levier (14) et faire pivoter la pièce de compression (15) montée contre celui-ci.

7. Elément de fixation selon l'une quelconque des revendications précédentes, **caractérisé en ce qu'**il s'agit d'une grenouillère.
